# EUROPÄISCHE PATENTSCHRIFT

(11) **EP 0 120 993 B1**
(45) Veröffentlichungstag und Bekanntmachung des Hinweises auf die Patenterteilung: **02.03.1988**
(21) Anmeldenummer: 83112002.7
(22) Anmeldetag: 30.11.1983
(51) Int. Cl.: F04C 18/332

(54) **Flügelzellenpumpe**
Vane pump
Pompe à palettes

(30) Priorität: 11.12.1982 DE 3245892; 11.08.1983 DE 3328969
(43) Veröffentlichungstag der Anmeldung: 10.10.1984
(73) Patentinhaber: B a r m a g AG, D-42862 Remscheid (DE)
(72) Erfinder: Hertell, Siegfried, Dipl.-Ing., D-5608 Radevormwald (DE)
(74) Vertreter: Pfingsten, Dieter, Dipl.-Ing.

(56) Entgegenhaltungen:
- DE-A- 2 736 411
- DE-C- 539 608
- GB-A- 207 973
- GB-A- 351 741
- US-A- 1 253 460
- US-A- 3 422 749

## Beschreibung

Die Erfindung betrifft eine Flügelzellenpumpe nach dem ersten Teil des ersten Anspruchs. Die Flügelzellenpumpe nach der Erfindung dient zum Pumpen von Gasen, und zwar insbesondere zur Erzeugung eines Vakuums für die Bremskraftsverstärkung in Kraftfahrzeugen mit Diesel-Motoren und Otto-Motoren mit Kraftstoffeinspritzung.

Durch die DE-A- 27 36 411 ist eine Flügelzellenpumpe nach dem Oberbegriff bekannt. Hierbei sind die Flügel frei schwenkbar gelagert, wobei die Schwenkachse - in Drehrichtung des Rotors gesehen - vorne an der Ausbuchtung liegt, in die der Flügel einschwenkbar ist.

Demgegenüber ist Aufgabe der Erfindung, die Flügelzellenpumpe nach dem Oberbegriff so auszugestalten, daß in vorgegebenen Drehzahlbereichen eine sichere Anlage der Flügel an dem Stator gewährleistet wird, so daß ihre Leistung saugseitig in Abhängigkeit von der Drehzahl zunächst stark zunimmt und erst oberhalb einer bestimmten, vorgegebenen Drehzahl nicht mehr oder nicht mehr so stark zunimmt. Die besondere Aufgabe der Erfindung besteht darin, eine Vakuumpumpe für Kraftfahrzeuge bereitzustellen, welche nur in den unteren Drehzahlbereichen für die Erzeugung bzw. Verstärkung des Vakuums im Bremskraftsverstärker eingesetzt wird. Die Flügelzellenpumpe kann ebenso eingesetzt werden als Vakuumpumpe für die Bremskraftverstärkung in Kraftfahrzeugen mit Diesel-Motor oder OttoMotor. Hierzu ist zu bemerken, daß gerade an Otto-Motoren in den oberen Drehzahlbereichen ein für die Bremskraftsverstärkung ausreichendes Vakuum abgenommen werden kann.

Die genannte Aufgabe wird durch eine Flügelzellenpumpe gelöst, die erfindungsgemäß gekennzeichnet ist durch die Merkmale des Kennzeichnenden Teils des Anspruchs 1.

Die Flügelzellenpumpe nach Anspruch 1 hat den Vorteil, daß - je nach Einstellung der Vorspannkraft der Federn, mit welcher die schwenkbaren Flügel zur Anlage an den Stator ausgeschwenkt werden - die Flügel bei zunehmender Drehzahl mit geringerer Anpreßkraft an dem Stator anliegen, was bereits zu einer verminderten Leistungsaufnahme führt, und daß die Flügel bei Überschreitung einer bestimmten Drehzahl in ihrem ausgeschwenkten Zustand, in welchem sie sich in den Ausbuchtungen des Rotors befinden, verharren, da die Vorspannkraft der Feder, die bei dieser Drehzahl auf die ausgeschwenkten Flügel einwirkende Zentrifugalkraft nicht mehr überwindet. In diesem Zustand ist die Leistungsaufnahme verschwindend klein.

Solange jedoch die Vorspannkraft der Federn die im ausgeschwenkten Zustand auf den Flügel einwirkende Zentrifugalkraft überwindet, ist die Feder in der Lage, den Schwenkflügel bis zur Anlage an den Stator zu verschwenken. Denn die auf den Flügel einwirkende Zentrifugalkraft nimmt mit größer werdendem Schwenkwinkel des Flügels ab, während die Feder so ausgewählt ist, daß ihre Federkraft mit dem Schwenkwinkel weniger abnimmt als die Zentrifugalkraft oder aber vorzugsweise vom Schwenkwinkel unabhängig ist.

Diese Flügelzellenpumpe bietet durch Vorwahl der Federkraft interessante Betriebsmöglichkeiten. Die Federn können so vorgespannt werden, daß sämtliche Flügel im gesamten Drehzahlbereich der Flügelzellenpumpe in Anlage an den Stator gebracht werden. Es ist jedoch auch möglich, die Federn derart gleich vorzuspannen, daß sämtliche Flügel bei Erreichen einer bestimmten Pumpendrehzahl in ihren Ausbuchtungen verharren. In diesem Zustand erbringt die Flügelzellenpumpe bei Überschreiten dieser Drehzahl keine Saugleistung mehr, ihre Leistungsaufnahme wird jedoch auch auf ein Minimum reduziert.

Es ist jedoch auch möglich, die Federn der einzelnen Flügel unterschiedlich vorzuspannen, so daß die Flügel bei unterschiedlichen Drehzahlen von dem Stator abheben. Dadurch kann die Saugleistung und mit ihr die mechanische Leistungsaufnahme der Flügelzellenpumpe stufenweise in Anpassung an den Bedarf des Bremskraftsverstärkers und in Abhängigkeit von der Drehzahl mit zunehmender Drehzahl herabgesetzt werden. Es ist z.B. auch möglich, bei Überschreiten einer bestimmten Drehzahl lediglich noch mit einem Flügel zu fahren, wobei die Saugleistung der Pumpe und auch die mechanische Leistungsaufnahme der Pumpe sodann auf etwa die Hälfte reduziert sind.

Die erfindungsgemäße Pumpe kann vorzugsweise mit ihrem Gehäuse als Spannrolle für den Treibriemen verwandt werden, welcher zum Antrieb der Nockenwelle eines Otto-Motors dient. In diesem Falle ist der Mantel der Flügelzellenpumpe als Riemenleitrolle ausgebildet. Die Flügelzellenpumpe wird mit einem Flansch am Motorgehäuse befestigt, welcher im Spannsinne des Transmissionsriemens schwenkbar ist.

Die Flügelzellenpumpe kann ölgeschmiert sein. In diesem Falle ist sie an dem Ölkreislauf des Kraftfahrzeugmotors angeschlossen und besitzt einen zentralen Ölzufuhrkanal, welcher in die Lagerbereiche und die Stirnflächenbereiche zwischen Stator und Gehäuse mündet. Die Ölabfuhr geschieht in diesem Falle durch den Luftauslaßkanal.

Im Luftauslaßkanal ist vorzugsweise ein Rückschlagventil entweder im Stator oder aber an anderer Stelle vorgesehen, welches den Auslaßdruck in der Pumpe auf den atmosphärischen Druck begrenzt und dadurch verhindert, daß an den Flügeln des Ausstoßbereiches leistungsverzehrende Druckdifferenzen auftreten. Im Falle der Ölschmierung wird der Saugkanal vorzugsweise mit einem Ölabscheider versehen, der verhindert, daß das Öl gegen die nur sehr geringe Saugströmung in den Bremskraftverstärker zurückkreicht. Als Ölabscheider kommen Filter, Siebe, insbesondere aber auch Rückschlagventile in Betracht.

Vorzugsweise wird die Flügelzellenpumpe bei dieser Verwendung als Trockenläufer ausgebildet. Hierzu wird das Gehäuse auf einem ortsfesten Zapfen statt in Gleitlagern in Wälzlagern gelagert. Ferner werden die Flügel an ihren freien Enden, mit welchen sie über den Stator gleiten, entweder mit Dichtleisten oder Überzügen versehen, welche gute Trockenlaufeigenschaften haben. Vorteilhaft ist, die Flügelköpfe mit Rollen zu versehen, welche mit den Flügelköpfen eine gerade Dichtlinie bilden und den Schleifkontakt zwischen den Flügelköpfen und dem Stator verhindern oder verringern.

Die Schwenkfedern können unterschiedlich ausgebildet sein. Verwendbar sind z.B. Drehfedern, wie sie ähnlich z.B. in Wäscheklammern verwendet werden. Diese schraubenförmig gewickelten Drehfedern werden koaxial zur Schwenkachse der Schwenkflügel angeordnet und greifen mit einem Ende in das Gehäuse ein, während sie mit dem anderen Ende den Schwenkflügel hintergreifen. Durch die Anzahl der Verwindungen derartiger Drehfedern kann ihre Vorspannung eingestellt werden.

Als Federn kommen ferner Schraubenfedern in Betracht, welche am Gehäuse einserseits und dem Schwenkflügel andererseits als Druckfedern angreifen.

Als Federn kommen ferner Blattfedern in Betracht, insbesondere solche Blattfedern, welche in dem Schwenkflügel im Bereich von dessen Schwenkachse eingelassen sind und mit ihrem freien Ende im Gehäuse eingeklemmt sind.

Es ist jedoch auch möglich, die Schwenkflügel selbst als einseitig eingespannte Blattfedern auszubilden.

Es sei erwähnt, daß die Schwenkflügel im ausgeschwenkten Zustand, in Ausbuchtungen des Gehäusemantels liegen und sich dabei an den Hüllzylinder des Innenmantels des Gehäusesanschmiegen und nicht radial ins Gehäuseinnere hineinragen. Hierdurch wird gewährleistet, daß die Schwenkflügel mit dem Stator im unteren Totpunkt des Gehäuses, in welchem die Schwenkflügel in ihrer Ausbuchtung liegen, eine exakte Dichtung bilden, und daß ein Überströmen von Luft an dieser Stelle des unteren Totpunktes verhindert wird.

Die Ausbuchtungen werden an ihrer Stirnseite mit kleinen radialen Druckausgleichkanälen versehen, die insbesondere im Bereich des unteren Totpunktes dem Druckausgleich zwischen den Flügelzellen und den Ausbuchtungen dienen.

Im folgenden wird die Erfindung anhand von Ausführungsbeispielen beschrieben.

Es zeigen:
Fig. 1 und den Normalschnitt und den Radialschnitt
Fig. 2 durch einen Naßläufer mit Ölschmierung;
Fig. 3 den Radialschnitt durch einen Trockenläufer;
Fig. 4 die Ausbildung eines Flügelkopfes.

Die Pumpe ist ein Außenläufer. Auf dem ortsfesten Montageflansch 1 mit Zapfen 2 ist ein Rotor 3 drehbar gelagert. Im Innenraum des Rotors sitzt der Stator 4. Der Stator 4 ist uaf dem Zapfen 2 befestigt. Der Rotor 3 besteht aus den Rotordekkein 5, 6 und dem Rotormantel 7.

Der Rotormantel 7 weist Ausnehmungen 8 in seinem Innenmantel auf, in welche Flügel 9 eingepaßt sind. Die Flügel 9 sind durch Federelemente 10.1 oder 10.2 oder 10.3 um ihren Schwenkpunkt 11 gegen den Stator gedrückt.

Die Feder 10.1 ist eine "Wäscheklammerfeder", welche um jeweils das Ende des Zapfens 11 gelegt ist und mit einem Ende 12 den Flügel 9 hintergreift, während das andere Ende 13 in einen Schlitz des Rotormantels 7 gelegt ist. Das Federelement 10.2 ist eine in den Flügel eingespritzte Blattfeder, welche mit ihrem aus dem Flügel herausragenden Ende 14 in einen Schlitz des Rotormantels 7 eingreift. Das Federelement 10.3 ist eine Schraubenfeder, welche sich einerseits an dem Rotormantel 7 und andererseits in einer Ausnehmung des Flügels 9.3 abstützt.

Der ortsfeste Zapfen des Ausführungsbeispiels nach Fig. 1 bestizt eine Ölzufuhrleitung 15, eine Ansaugleitung 16 und eine ÖI-Luft-Abfuhrleitung 17. Im Stator 4 kann ein Rückschlagventil 18 in der Auslaßleitung angeordnet sein, mit Öffnung im Auslaßsinne. In der Ansaugleitung des Stators 4 oder des Zapfens 2 oder des Flansches 1 kann ein Ölabscheider vorgesehen sein (nicht dargestellt).

Die Ölzufuhrleitung 15 ist in geeigneter Weise über radiale Stichkanäle in die Gleitlagerung 28 der Rotordeckel 5, geführt. Zwischen den Rotordeckeln und dem Stator 4 sind Spalte 19 gebildet, die sich mit Öl füllen und die verlustreiche und. verschließverursachende Wand-Wand-Reibung zwischen den Rotordeckeln 5, 6 und den Stirnflächen des Stators 4 vermeiden. Die Gleitlagerungen 28 können mit umlaufenden Schmiernuten versehen sein. Einzelheiten zu derartigen Gleitlagerungen sind bekannt und hier nicht weiter ausgeführt.

Es bleibt lediglich eine radial so breite Dichtleiste in den Flügelzellen stehen, daß die Dichtung noch sichergestellt ist.

Zur Wirkungsweise:

Auf die Flügel 9 wirkt die Fliehkraft ein. Die Fliehkraft muß in den unteren Drehzahlbereichen von den Federn 10 überwunden werden. Dabei müssen die Federn eine horizontale, daß heißt wegunabhängige bzw. drehwinkelunabhängige Federkennlinie haben. Alternativ muß die Federkraft in Abhängigkeit von dem Schwenkwinkel der Flügel weniger stark abfallen als die auf die Flügel einwirkende Zentrifugalkraft. Hierdurch wird die Anlage der Flügel an den Stator gesichert, da die auf die Flügel einwirkende Zentrifugalkraft in dem unteren Totpunkt am größten ist und auf dem Weg zum oberen Totpunkt abnimmt. Wenn die Federkaft ausreicht, die Zentrifugalkraft im unteren Totpunkt zu überwinden, so reicht sie auch aus, die mit dem Schwenkwinkel des Flügels abnehmende Zentrifugalkraft auch noch im Bereich des oberen Totpunktes (maximale Ausschwenkung des Flügels) zu überwinden.

Es ist möglich, Federelemente mit abgestufter Federkraft vorzusehen. Dadurch kann beispielsweise erreicht werden, daß die Saugleistung drehzahlabhängig abnimmt. Es kann z.B. die Abstufung der Federkräft so vorgeshen sein, daß bei 1500 Upm, 3000 Upm, 4500 Upm jeweils ein Flügel infolge Zentrifugalkraft außer Betrieb gerät. Es ist dann nur noch ein einziger Flügel im Einsatz. Das bedeutet eine Halbierung der Saugleistung.

Die Pumpe kann auch als Trockenläufer ausgebildet sein, wie in Fig. 3 gezeigt. In diesem Fall wird der Rotor in Kugellagern 22, 23 gelagert. In diesem Falle fällt die Ölzufuhrleitung weg. Die Flügelköpfe 21 werden für diesen Fall vorzugsweise mit Rollen 24 versehen, wie es in Fig. 4 gezeigt ist, um trockene Reibung zu vermeiden. Die Rollen schmiegen sich dem Flügelkopft 21 derart an, daß sie mit ihm eine gerade Dichtleiste Bilden. Alternativ kann am Flügelkopf eine Dichtleiste mit guten Trockenlaufeigenschaften gegenüber dem Stator verwandt werden.

Die Flügelzellenpumpen nach Fig. 1 bis 3 als Spannrollen für den Zahnriemen gedacht, durch welchen von der Kurbelwelle eines KraftfahrzeugMotors die Nockenwelle angetrieben wird. Hierzu besitzt der Flansch ein Loch 25 für die Schwenkachse und ein Loch 26 zur Führung und Festlegung der Spannposition.

Die Ausbuchtungen 8 weisen auf ihren Stirnseiten bzw. zumindest auf einer ihrer Stirnseiten Sacklochbohrungen 27 auf. Der Durchmesser dieser Sacklochbohrungen ist größer als die Breite der Flügel. Dadurch überdeckt jede Sacklochbohrung 27 den Flügel in seinem unteren Totpunkt. Die Sacklochbohrungen dienen in diesem untern Totpunkt als Druckausgleichskanäle oder Entlüftungskanäle, indem sie ermöglichen, daß die Luft aus der Ausbuchtung entweicht, wenn ein Flügel in seine untere Totpunktlage einfährt und sich an die Innenwandung der Ausbuchtung 8 anlegt, und daß andererseits wider Luft in die Ausbuchtung 8 einströmen kann, wenn der Flügel sich von der Innenwandung der Ausbuchtung wieder abhebt. Es kann zweckmäßig sein, auf der Innenwandung der Ausbuchtung 8 bzw. der Rückseite der Schwenkflügel 9 achsparallele Ausnehmungen, Vertiefungen oder dgl. vorzusehen, damit der Druckausgleich über die gesamte Flügelbreite und Flügellänge erfolgen kann.

Der Gehäuseinnenraum ist in dem gezeigten Ausführungsbeispiel kreiszylindrisch ausgeführt und exzentrisch zu dem kriesylindrischen Stator gelagert. Die Erfindung ist jedoch nicht an diese bevorzugte Ausführung gebunden. Vielmehr kann eine mehrfach z.B. zweifach wirkende Pumpe ein gegenüber dem Stator mehrfach ausgebuchtetes Gehäuse haben und konzentrisch zum Stator gelagert sein.

## Patentansprüche

1. Flügelzellenpumpe, insbesondere zur Erzeugung eines Vakuums für die Bremskraftverstärkung in Kraftfahrzeugen mit Diesel- oder mit Otto-Einspritzmotoren, mit einem innen liegenden Stator (4) und einem drehbaren Gehäuse (3), das auf seinem Innenmantel einseitig schwenkbar gelagerte Flügel (9) in Ausbuchtungen (8) trägt, welche Flügel (9) im eingeschwenkten Zustand in den Ausbuchtungen (8) außerhalb des Hüllzylinders des Innenmantels verschwinden, dadurch gekennzeichnet, daß die Flügel (9) derart in den Ausbuchtungen schwenkbar gelagert sind, daß das freie, schwenkbare Ende der Flügel (9) in Drehrichtung weist und durch Federkraft mit seinem freien Ende zur Anlage an den zylinderförmigen Stator (4) verschwenkt wird.

2. Flügelzellenpumpe nach Anspruch 1, dadurch gekennzeichnet, daß das Gehäuse (3) auf einem ortsfesten Zapfen (2) drehbar gelagert ist, welcher in seinem Inneren einen axialen Saugkanal (16) und einen axialen Luftkanal (17) aufweist, welche Kanäle (16; 17) radial durch den Stator (4) in das Gehäuseinnere geführt sind.

3. Flügelzellenpumpe nach Anspruch 2, dadurch gekennzeichnet, daß der Zapfen (2) an einem Flansch (1) sitzt, durch welchen der Saugkanal (16) und/oder der Luftabfuhrkanal (17) radial nach außen geführt sind.

4. Flügelzellenpumpe nach einem der vorangegangenen Ansprüche, dadurch gekennzeichnet, daß der Luftabfuhrkanal (17) ein Rückschlagventil (18) aufweist.

5. Flügelzellenpumpe nach Anspruch 4, dadurch gekennzeichnet, daß das Rückschlagventil (18) im Stator (4) angeordnet ist.

6. Flügelzellenpumpe nach Anspruch 4, dadurch gekennzeichnet, daß das Rückschlagventil (18) im Flansch (1) angeordnet ist.

7. Flügelzellenpumpe nach einem der vorangegangenen Ansprüche, dadurch gekennzeichnet, daß das Gehäuse (3) auf dem Zapfen (2) in Gleitlagern (28) gelagert ist.

8. Flügelzellenpumpe nach einem der Ansprüche 1 bis 6, dadurch gekennzeichnet, daß das Gehäuse (3) auf dem Zapfen (2) in Wälzlagern (22, 23) gelagert ist.

9. Flügelzellenpumpe nach einem der vorangegangenen Ansprüche, dadurch gekennzeichnet, daß der Zapfen (2) einen Ölzufuhrkanal (15) enthält, welcher in die Lager- und Stirnflächenbereiche des Gehäuses (3) mündet, und daß ein Ölabscheider in Form eines Filters, Siebes oder Rückschlagventils im Saugkanal (16) vorgesehen ist.

10. Flügelzellenpumpe nach einem der vorangegangenen Ansprüche, dadurch gekennzeichnet, daß der Stator (4) auf dem Zapfen (2) zwischen den Lagerbereichen der Gehäusedeckel befestigt ist, und daß die Stirnflächen des Stators (4) und/oder der Gehäusedeckel (5 u. 6) eine Ausdrehung derart aufweisen, daß am außenumfang des Stators (4) eine Dichtleiste stehenbleibt.

11. Flügelzellenpumpe nach einem der vorangegangenen Ansprüche, dadurch gekennzeichnet, daß die Flügel (9) mit einem Ende in kalotten förmigen Ausnehmungen schwenkbar gelagert sind, welche Ausnehmungen in den Ausbuchtungen mit einer in Drehrichtung und im wesentlichen in Umfangsrichtung weisenden Öffnung ausgebildet sind.

12. Flügelzellenpumpe nach einem der vorangegangenen Ansprüche, dadurch gekennzeichnet, daß die Schwenkflügel (9) durch SchraubenDruckfedern (10.3) gegen das Gehäuse (3) abgestützt werden.

13. Flügelzellenpumpe nach einem der Ansprüche 1 bis 11, dadurch gekennzeichnet, daß die Flügel (9) durch Drehfedern aus der Ausbuchtung des Gehäuses ausgeschwenkt werden.

14. Flügelzellenpumpe nach einem der Ansprüche 1 bis 11, dadurch gekennzeichnet, daß Blattfedern oder Stabfedern (10.2) in die Schwenkflügel eingelassen sind, welche im Bereich der Schwenkbolzen (11) aus den Flügeln (9) herausragen und an einem Ende der Ausbuchtung (8) in das Gehäuse (3) eingelassen sind.

15. Flügelzellenpumpe nach einem der vorangegangenen Ansprüche, dadurch gekennzeichnet, daß das freie Ende (21) der Schwenkflügel (9) mit einer Gleitleiste versehen ist, welche gegenüber dem Statormaterial günstige Reib- und Verschleißeigenschaften besitzt.

16. Flügelzellenpumpe nach einem der Ansprüche 1 bis 14, dadurch gekennzeichnet, daß am freien Ende (21) der Schwenkflügel (9) Rollen gelagert sind, welche mit der auf dem Stator (4) gleitenden Linie des Flügels eine im wesentlichen glatte Linie bilden.

17. Flügelzellenpumpe nach einem der vorangegangenen Ansprüche, dadurch gekennzeichnet, daß jede Ausbuchtung (8) einen Entlüftungskanal (Sacklochbohrung 27) aufweist, welcher die Innenfläche der Ausnehmung (8), an welche sich der Flügel (9) anlegt, im eingeschwenkten Zustand des Flügels mit dem Pumpeninnenraum verbindet.

18. Flügelzellenpumpe nach einem der Ansprüche 1 bis 17, dadurch gekennzeichnet, daß die Federn (10) der Flügel (9) derart vorgespannt sind, daß die auf die Flügel (9) im ausgeschwenkten Zustand einwirkende Zentrifugalkraft bei einer Drehzahl des Rotors die Vorspannkraft überschreitet, welche unter der maximaldrehzahl der Flügelzellenpumpe liegt.

19. Flügelzellenpumpe nach einem der Ansprüche 1 bis 17, dadurch gekennzeichnet, daß die Vorspannkräfte der einzelnen Federn (10) derart unterschiedlich eingestellt sind, daß bei Erreichen einer vorbestimmten Drehzahl zumindest die Vorspannkraft eines Flügels (9) durch die bei dieser Drehzahl auf den Flügel (9) im ausgeschwenkten Zustand einwirkende Zentrifugalkraft überwunden wird.

20. Flügelzellenpumpe nach Anspruch 19, dadurch gekennzeichnet, daß die Vorspannkräfte der Flügel (9) unterschiedlich und gestuft derart eingestellt sind, daß die Vorspannkräfte durch die auf die Flügel (9) im ausgeschwenkten Zustand einwirkenden Zentrifugalkräfte bei abgestuft übereinander liegenden Drehzahlen überschritten werden.

21. Flügelzellenpumpe nach einem der vorangegangenen Ansprüche, dadurch gekennzeichnet, daß die Flügelzellenpumpe als Spannrolle für den Antriebsriemen der Nockenwelle eines Otto-Motors verwandt wird.

## Revendications

1. Pompe multicellulaire à palettes, en particulier pour la production d'un vide pour augmenter la force de freinage dans les véhicules automobiles à moteurs diesel ou à essence à injection, comprenant un stator intérieur (4) et un corps rotatif (3) qui porte sur sa surface latérale interne des palettes (9) montées dans des évidements (8) de manière à pouvoir pivoter d'un seul côté, lesquelles palettes (9), à la position rentrée dans les évidements (8), s'escamotent à l'extérieur du cylindrique enveloppant de la surface latérale interne, caractérisée par le fait que les palettes (9) sont montées pivotables dans les évidements de telle sorte que l'extrémité libre pivotable des palettes (9) soit orientée dans le sens de la rotation et que, sous l'action de la force d'un ressort, les palettes soient pivotées avec leurs extrémités libres venant s'appliquer contre le stator cylindrique (4).

2. Pompe multicellulaire à palettes selon la revendication 1, caractérisée par le fait que le corps (3) est monté mobile en rotation sur un tourillon fixe (2) qui comporte à l'intérieur un canal d'aspiration axial (16) et un canal d'air axial (17), lesquels canaux (16, 17) aboutissent à l'intérieur du corps après avoir traversé radialement le stator (4).

3. Pompe multicellulaire à palettes selon la revendication 2, caractérisée par le fait que le tourillon (2) repose sur une bride (1) à travers laquelle le canal d'aspiration (16) et/ou le canal d'évacuation d'air (17) passe radialement pour parvenir à l'extérieur.

4. Pompe multicellulaire à palettes selon l'une des revendications précédentes, caractérisée par le fait que le canal d'évacuation d'air (17) comporte une valve anti-retour (18).

5. Pompe multicellulaire à palettes selon la revendication 4, caractérisée par le fait que la valve anti-retour (18) est installée dans le stator (4).

6. Pompe multicellulaire à palettes selon la revendication 4, caractérisée par le fait que la valve anti-retour (18) est installée dans la bride (1

7. Pompe multicellulaire à palettes selon l'une des revendications précédentes, caractérisée par le fait que le corps (3) est monté sur le tourillon (2) dans des paliers à glissement (28).

8. Pompe multicellulaire à palettes selon l'une des revendications 1 à 6, caractérisée par le fait que le corps (3) est monté sur le tourillon (2) dans des paliers de roulement (22, 23).

9. Pompe multicellulaire à palettes selon l'une des revendications précédentes, caractérisée par le- fait que le tourillon (2) contient un canal d'amenée d'huile (15) qui débouche dans les zones des paliers et des surfaces frontales du corps (3) et qu'un séparateur d'huile sous la forme d'un filtre, d'un tamis ou d'une valve anti-retour est prévu dans le canal d'aspiration (16).

10. Pompe multicellulaire à palettes selon l'une des revendications précédentes, caractérisée par le fait que le stator (4) est fixé sur le tourillon (2) entre les zones des paliers des couvercles du corps et que les surfaces frontales du stator (4) et/ ou des couvercles (5, 6) du corps comportent une saignée de manière qu'il reste une barrette d'éta- chéité sur la périphérie externe du stator (4).

11. Pompe multicellulaire à palettes selon l'une des revendications précédentes, caractérisée par le fait que les palettes (9) sont montées pivotables à une exrémité dans des creux en forme de calottes, lesquels creux sont réalisés dans les évidements avec une ouverture orientée dans le sens de la rotation et sensiblement dans le sens périphérique.

12. Pompe multicellulaire à palettes selon l'une des revendications précédentes, caractérisé par le fait que les palettes (9) sont appuyées contre le corps (3) par des ressorts de pression hélicoïdaux (10.3).

13. Pompe multicellulaire à palettes selon l'une des revendications 1 à 11, caractérisée par le fait que les palettes (9) sont pivotées hors de l'évidement du corps par des ressorts de torsion.

14. Pompe multicellulaire à palettes selon l'une des revendications 1 à 11, caractérisée par le fait que dans les palettes sont sertis des ressorts à lames ou des ressorts de torsion (10.2) qui font saillie hors des palettes (9) dans la zone des pivots (11) et sont sertis dans le corps (3) à une extrémité de l'évidement (8).

15. Pompe multicellulaire à palettes selon l'une des revendications précédentes, caractérisée par le fait que l'extrémite libre (21) des palettes (9) est munie d'une barrette de glissement qui présente de bonnes caractéristiques de frottement et d'usure vis-à-vis du matériau du stator.

16. Pompe multicellulaire à palettes seIon·I'une des revendications 1 à 14, caractérisée par le fait qu'à l'extrémité libre (21) des palettes (9) sont montés des rouleaux qui forment une ligne sensiblement lisse avec la ligne de glissement de la palette sur le stator (4).

17. Pompe multicellulaire à palettes selon l'une des revendications précédentes, caractérisée par la fait que chaque évidement (8) comporte un canal d'aération (trou borgne 27) qui, à la position rentrée de la palette, relie la surface interne de l'évidement (8), sur laquelle est appliquée la palette (9), à l'espace interne de la pompe.

18. Pompe multicellulaire à palettes selon l'une des revendications 1 à 17, caractérisée par le fait que les ressorts (10) des palettes (9) sont précontraints de manière que la force centrifuge agissant sur les palettes (9) à l'état sorti dépasse la force de précontrainte à une vitesse de rotation du rotor qui se situe en dessous de la vitesse de rotation maximale de la pompe multicellulaire à palettes.

19. Pompe multicellulaire à palettes selon l'une des revendications 1 à 17, caractérisée par le fait que les forces de précontrainte des différents ressorts (10) sont réglées différemment de manière qu'à l'atteinte d'une vitesse de rotation prédéterminée, au moins la force de précontrainte d'une palette (9) soit surmontée par la force centrifuge agissant à cette vitesse de rotation sur la palette (9) à la position sortie.

20. Pompe multicellulaire à palettes selon la revendication 19, caractérisée par le fait que les forces de précontrainte des palettes (9) sont réglées différemment et étagées de manière que les forces de précontrainte soient dépassées à des vitesses de rotation étagées par les forces centrifuges agissant sur les palettes (9) en position sortie.

21. Pompe multicellulaire à palettes selon l'une des revendications précédentes, caractérisée par le fait que la pompe multicellulaire à palettes est utilisée en tant que galet tendeur pour la courroie de transmission de l'arbre à cames d'un moteur à essence.

## Claims

1. Vane pump particularly for producing a vacuum for increasing the braking power in motor vehicles with Diesel-engines or fuel injection Otto-engines, comprising an internally positioned stator (4) and a rotatable housing (3) having recesses (8) inserted in its inner surface, in which recesses vanes (9) are pivotally mounted with one end, which vanes (9), when being in their retracted position, immerse in the recesses (8) outside of the cylindrical surface enveloping the inner surface, characterized by the fact that the vanes (9) are pivotally mounted in the recesses (8) in such a manner that the free pivoting end of the vanes (9) extends in the direction of rotation and is pivoted by the force of springs so as to come into close contact with the cylindrical stator (4).

2. Vane pump according to claim 1, characterized by the fact that the housing (3) is pivoted to a stationary pivot (2) which inside comprises an axial suction channel (16) and an axial air channel (17), which channels (16; 17) are guided radially through the stator (4) into the interior of the housing.

3. Vane pump accoording to claim 2, characterized by the fact that the pivot (2) is positioned on a flange (1) through which the suction channel (16) and/or the air exhaust channel (17) pass radially to the outside.

4. Vane pump according to any one of the preceding claims, characterized by the fact that the air exhaust channel (17) is provided with a check valve (18).

5. Vane pump according to claim 4, characterized by the fact that the check valve (18) is positioned in the stator (4).

6. Vane pump according to claim 4, characterized by the fact that the check valve (18) is positioned in the flange (1).

7. Vane pump according to any one of the preceding claims, characterized by the fact that the housing (3) is supported on the pivot (2) in friction bearings (28).

8. Vane pump according to any one of claims 1 to 6, characterized by the fact that the housing (3) is supported on the pivot (2) in antifriction bearings (22, 23).

9. Vane pump according to any one of the preceding claims, characterized by the fact that the pivot (2) comprises an oil supply line (15) which communicates with the bearings and frontal areas of the housing (3), and that an oil separator in the form of a filter, strainer or check valve is provided in the suction channel (16).

10. Vane pump according to any one of the preceding claims, characterized by the fact that the stator (4) is fixed to the pivot (2) between the bearings of the housing caps, and that a groove is inserted into the front surfaces of the stator (4) and/or the housing caps (5 and 6) in such a manner that a sealing strip is left on the outer circumference of the stator (4).

11. Vane pump according to any one of the preceding claims, characterized by the fact that the vanes (9) are pivotally attached with one end to cylindrical grooves provided in said recesses and having an opening facing in the rotational and essentially in the circumferential direction.

12. Vane pump according to any one of the preceding claims, characterized by the fact that the vanes (9) are pressed against the housing (3) by helical compression springs (10.3).

13. Vane pump according to any one of claims 1 to 11, characterized by the fact that the vanes (9) are pivoted out of the recesses of the housing by torsion springs.

14. Vane pump according to any one of claims 1 to 11, characterized by the fact that leaf springs or bar springs (10.2) are inserted into the vanes (9) which in the area of the pivot bolts (11) protrude from the vanes (9) and are inserted into the housing (3) at one end of the recesses (8).

15. Vane pump according to any one of the preceding claims, characterized by the fact that the free end (21) of the vanes (9) is provided with a slide strip which has favourable friction and wearing properties with respect to the material of the stator.

16. Vane pump according to any one of claims 1 to 14, characterized by the fact that rolls are mounted to the free end (21) of the vanes (9), which rolls form an essentially even line with the line of the vanes sliding on the stator (4).

17. Vane pump according to any one of the preceding claims, characterized by the fact that each recess (8) is provided with a vent line (blind- end bore 27), which, when the vane is in its retracted position, connects the inner surface of the recess (8), against which vane (9) lies closely, to the inner chamber of the pump.

18. Vane pump according to any one of claims 1 to 17, characterized by the fact that the initial stress in the springs (10) of the vanes (9) is selected so that the centrifugal force acting on the vanes (9), when being in their extended position, exceeds the initial stress at a speed of the rotor which is less than the maximum speed of the vane pump.

19. Vane pump according to any one of claims 1 to 17, characterized by the fact that the initial stresses in the springs (10) are differently set, so that the initial stress on at least one vane (9) is overcome at a predetermined speed by the centrifugal force acting at such speed on the vane (9) in its extended position.

20. Vane pump according to claim 19, characterized by the fact that the initial stresses in the springs (10) are set differently and in a stepped manner, so that the initial stresses are exceeded at stepped, superposed speeds by the centrifugal forces acting on the vanes (9) in their extended position.

21. Vane pump according to any one of the preceding claims, characterized by the fact that the vane pump is used as an idler pulley for the drive belt of the camshaft of an Otto-engine.
